# EUROPÄISCHE PATENTSCHRIFT

(11) **EP 1 572 302 B1**
(45) Veröffentlichungstag und Bekanntmachung des Hinweises auf die Patenterteilung: **24.08.2011**
(21) Anmeldenummer: 03779537.4
(22) Anmeldetag: 04.12.2003
(51) Int. Cl.: A63C 9/20

(54) **LANGLAUFBINDUNG**
CROSS-COUNTRY SKI BINDING
FIXATION DE SKI DE FOND

(30) Priorität: 05.12.2002 AT 18202002
(43) Veröffentlichungstag der Anmeldung: 14.09.2005
(73) Patentinhaber: Fischer Gesellschaft m.b.H., 4910 Ried im Innkreis (AT)
(72) Erfinder: KOGLER, Hannes, A-4840 Pilsbach (AT); PIEBER, Alois, A-4921 (AT)
(74) Vertreter: Sonn & Partner Patentanwälte
(86) Internationale Anmeldenummer: PCT/AT2003/000360
(87) Internationale Veröffentlichungsnummer: WO 2004/050197

(56) Entgegenhaltungen:
- EP-A- 0 131 234
- EP-A- 0 564 442
- WO-A-02/05907
- DE-A- 4 112 979
- FR-A- 2 738 156
- FR-A- 2 741 543
- US-A- 4 907 816
- US-A- 4 995 632
- US-A- 5 007 656
- US-A- 5 048 855
- US-A- 5 090 723
- US-A- 5 338 053
- US-A- 6 050 590

## Beschreibung

Die Erfindung betrifft eine Langlaufbindung nach dem Oberbegriff des Patentanspruches 1.

Langlaufbindungen dieser Art sind durch die US 5 338 053 A bekannt geworden. Diese Konstruktion offenbart eine Langlaufbindung mit einem Querbolzen, einen federbelasteten Schieber mit Sperrabschnitt, einen Auslösemechanismus und in Abstand angeordnete Abstützflächen sowie Lagermulden eines Bügels.

Durch die US-PS 6 050 590 ist eine Skischuhbindung für Snowboards bekannt geworden, welche eine gabelförmige Bindungsplatte aufweist, die am Snowboardbrett zu befestigen ist und in ihren seitlich nach oben abstehenden Schenkeln je einen Schlitz aufweist, in welchem der Snowboardfahrer mit einer etwa im Mittelbereich der Schuhsohle angebrachten Achse einsteigt, welche durch zwei unabhängig voneinander auf quer zur Laufrichtung sich erstreckenden Achsen schwenkbar gelagerten Sperrklinken mit maulförmigen Öffnungen zum Umgreifen der Schuhachse festgehalten oder freigegeben wird. Ein solcher Mechanismus ist nicht nur umständlich zu montieren sondern auch umständlich zu betätigen.

Durch die AT-PS 401 353 ist eine Vorrichtung zur seitlichen Führung eines Schuhes auf einem Ski, wie z.B. einem Langlaufski geschützt, wobei der Schuh an seinem vorderen Ende eine querverlaufende Achse aufweist, welche dazu bestimmt ist,
mit Bindungseinrichtungen zusammenwirken, wobei sich die Rippe nach vorn in Skirichtung bis zum Bereich des Führungslagers der Gelenksachse des Schuhs erstreckt und im Bereich des Lagers eine Erweiterung mit einer querverlaufenden Abstützungsfläche für die Achse aufweist.

Durch die US 5 007 656 ist eine Bindung mit Schieber-und Sperrelement sowie Lagerkörper, Feder und Oberlippe mit einer Schrägfläche bekannt gewerden.

Der Nachteil der bekannten Konstruktionen besteht darin, dass für die Schuhspitzenachse im Laufe der Zeit abgenützte Auflagestellen vorhanden sind, wodurch Funktionsstörungen auftreten können.

Aufgabe der Erfindung ist, diese Nachteile der bekannten Bindungen zu beseitigen. Diese Aufgabe wird durch die Maßnahme nach Anspruch 1 gelöst.

Durch die Maßnahme nach Anspruch 2 wird darüber hinaus eine selbsttätige Nachstellung des Mechanismus bei auftretenden Abnützungen ermöglicht.

Weitere Einzelheiten und Vorteile der Erfindung werden anhand der Zeichnungen näher erläutert.

Es zeigen:
Fig. 1 eine Explosionsdarstellung einer Ausführungsform der Skibindung in schaubildlicher Darstellung;
Fig. 1a den Vorderteil der Bindung in größerem Maßstab;
Fig. 2 eine Unteransicht der in schaubildlicher Darstellung gezeigten Bindung teilweise im Längsschnitt, wobei Teile zur besseren Veranschaulichung weggelassen sind;
Fig. 3 ein Detail der Darstellung nach Fig. 2 im Längsschnitt;
Fig. 4 eine ebenfalls schaubildliche Darstellung des skispitzenseitigen Teiles der Bindung; die
Fig. 5 bis 7 Einzelteile der Bindung in schaubildlicher Darstellung;
Fig. 8 eine Druntersicht des skispitzenseitigen Teiles der Bindung in schaubildlicher Darstellung;
Fig. 9 einen Teil des Betätigungsmechanismus in schaubildlicher Darstellung; die
Fig. 10 bis 12 eine andere Ausbildung des Sperrschiebers, welche nicht Teil der Erfindung ist; die
Fig. 13 und 14 eine weitere Ausführungsform der Skibindung;
Fig. 15 eine schaubildliche Darstellung einer Ausführungsform der erfindungsgemäßen Bindung;
Fig. 16 eine Druntersicht eines Skischuhes; und
Fig. 17 einen Schnitt nach der Linie XVII-XVII der Fig. 16.

Die erfindungsgemäße Langlaufbindung ist vor allem für spitzenseitig über eine sich quer zur Laurichtung erstreckende Schuhspitzenachse 35 (Fig. 16, 17) angelenkte Skischuhe bestimmt, welche beim Skilauf eine seitliche Führung haben. Diese Führung kann eine sich in der Längsmitte des Skis erstreckende Rippe übernehmen, welche einen integrierenden Bestandteil des Skis bildet, oder wie Fig. 1 zeigt als selbständiger Profilteil 23, z.B. aus Kunststoff, hergestellt sein kann und am Ski aufgeklebt ist. Im Skischuh ist, wie aus den Fig. 16 und 17 ersichtlich, im Sohlenbereich eine Nut 34 vorgesehen, welche sich entlang der Längsmitte der Skischuhsohle 41 erstreckt und zur Aufnahme der Rippe 25 eines Profilteiles 23 dient.

Wie aus Fig. 1 ersichtlich, ist der Profilteil 23 an seinem dem Lagerteil 26 zugekehrten gabelförmigen Ende 27 mit Fortsätzen 36, 36' versehen, welche unter den Lagerteil 26 greifen. Schließlich ist eine vorzugsweise aus Kunststoff bestehende Platte 37 (Fig. 1) zu erwähnen, welche an Stelle einer Bindungsplatte den unteren Abschluss der Bindung gegenüber dem Ski bildet und als Abdichtung dienen kann.

Die Nut 34 ist in Fig. 16 durch die strichpunktierten Linien X-X angedeutet, wobei die Achse 35 in entsprechende Löcher 42 von Profilteilen 43 der Schuhsohle eingesetzt ist.

In Fortsetzung der Rippe 25 befindet sich von dieser durch einen Abstand --a-- getrennt ein Lagerkörper 26 (Fig. 1, 4 und 15). Der Lagerkörper 26 ist, wie nachfolgend im Detail beschrieben wird, in einer Ausführungsform mit einer Lagerung für die Schuhspitzenachse 35 und einer Rastvorrichtung versehen, welche die Schuhspitzenachse 35 für den Skilauf festhält und zum Aussteigen aus der Bindung wieder frei gibt.

Wie aus Fig. 2 ersichtlich, ist die erfindungsgemäße Bindung auf einer Bindungsplatte 1 montiert, welche im vorliegenden Falle durch Schrauben auf einem nicht dargestellten Ski befestigt ist. Auf der Bindungsplatte 1 ist eine Klappe 4 (Fig. 1 bis 4) mit ihren Löchern 5 auf einer quer zur Laufrichtung verlaufenden horizontalen Drehachse 3 schwenkbar gelagert. In der Klappe 4 ist wie die Fig. 1, 1a, 2 und Fig. 3 zeigen, ein Bügel 6 schwenkbar gelagert, welcher sich quer zur Laufrichtung erstreckt und mit seinem Bügelsteg 6' (Fig. 1a) durch einen Längsschlitz 7 eines Sperrschiebers 8, der sich in Längsrichtung der Bindung erstreckt, hindurchgeführt ist. Der Sperrschieber 8 ist an seinem der Skispitze abgekehrten Ende mit einem nach oben abstehenden Sperrteil 9 versehen, der im vorliegenden Falle als Nase ausgebildet ist. Die Funktion des Sperrteiles 9 wird später noch näher beschrieben. Der Sperrschieber 8 ist mit einem Längsschlitz 10 (Fig. 7) zum Hindurchführen einer der Befestigungsschrauben 2' (Fig. 2) versehen und zu diesem Zwecke breiter als die Köpfe der Befestigungsschrauben ausgebildet. Am skispitzenseitigen Ende des Schlitzes 10 ist ein nach oben ragender Abstützteil 11 (Fig. 2 und 8) vorgesehen, der als Abstützplatte oder dergl. zur Abstützung des einen Endes einer Druckfeder 12 ausgebildet ist. Das andere Ende der Druckfeder 12 stützt sich an einem nach oben abstehenden Teil 20 der Bindungsplatte 1 ab und hat die Tendenz, die Bindung in der Sperrstellung zu halten.

Ein in Fig. 5 dargestellter gabelförmiger Bügel 13 ist mittels der durch die Schraubenlöcher 2 (Fig. 2) geführten Befestigungsschrauben 2' mit der Bindungsplatte 1 am Ski befestigt und besitzt an seinen beiden gegenüberliegenden Armen 14 nach oben offene Lagermulden 28, 28' zur Aufnahme der Skischuhspitzenachse 35 (Fig. 16) sowie fluchtende Öffnungen 15, 15' durch welche eine Achse 16 geführt ist (Fig. 3, 4), auf welcher eine in Fig. 6 dargestellte gabelförmige Klinke 17 mit ihren Löchern 15", 15"' schwenkbar gelagert ist, deren Schenkel 19, 19', zwei Klauen 18, 18' aufweisen, welche zum Einrasten auf die Skischuhspitzenachse 35 dienen. Die beiden Klauen 18, 18' bilden jeweils ein nach außen offenes Maul mit einer Unterlippe 19A, 19A' und einer Oberlippe 20, 20', wobei die Oberlippen 20, 20' kürzer als die Unterlippen 19A, 19A' ausgebildet sind, und letztere eine nach unten gegen die Lauffläche hin schräg abfallende Trittfläche 19B, 19B' zum Aufsteigen des Skischuhes mit seiner Schuhspitzenachse 35 bilden.

Der Bügel 13 ist im Lagerkörper 26 untergebracht (Fig. 1a), welcher zu den Lagermulden 28, 28' des Bügels 13 korrespondierende Aussparungen 27, 27' aufweist, in welche, wie in Fig. 4 dargestellt ist, die Wand 30 bzw. 30' (Fig. 5) der Lagermulden 28, 28' des Bügels 13 um ein geringes Maß beispielsweise in der Größenordnung von 0,5 bis 2 mm aus Schlitzen 29, 29' (Fig. 1a) des Lagerkörpers 26 hervortreten und die Abstützfläche für die Schuhspitzenachse 35 bilden. Dadurch ist es möglich, den Bügel 13 bzw. die genannten Abstützflächen desselben aus einem besonders harten Material herzustellen, während der Lagerkörper 26 aus einem billigeren Material hergestellt werden kann. An der Innenseite der Schlitze 29, 29' für den Durchtritt der Wände 30, 30' des Bügels 3 befinden sich zwei weitere Schlitze 31, 31', durch welche die Klinke 17 mit ihren Klauen 18, 18' zum Umfassen der Schuhspitzenachse 35 ragen.

Zum Einsteigen in die Bindung steigt der Skifahrer auf die vorstehenden Trittflächen 19B, 19B' der Klinke 17, so dass diese verschwenkt und die Schuhspitzenachse 35 arretiert wird.

Um ein ungewolltes Ausrasten der Skibindung zu vermeiden, untergreift in der Raststellung der Klinke 17 der Sperrteil 9 des Sperrschiebers 8 (Fig. 3) den Bügelsteg 17' der Klinke 17 (Fig. 6).

Zum Aussteigen aus der Bindung wird die Klappe 4 durch den Skistock oder von Hand aus niedergedrückt, wodurch der Bügel 6 den Sperrschieber 8 gegen die Kraft der Feder 12 zur Schuhferse hin drückt, so dass der Sperrteil 9 aus dem Bereich des Klinkenbügelsteges 17' gelangt und die Klinke 17 die Skischuhspitzenachse 35 freigibt.

Durch diese Ausbildung des Rastmechanismus ist eine einfache Betätigung desselben gegeben, so dass die Kräfte so ausgelegt werden können, dass auch eine einfache Öffnung beispielsweise durch Daumendruck ermöglicht wird, was besonders im Sturzfall von Bedeutung ist.

Vorzugsweise hat der Sperrteil 9 eine gegen die Skispitze hin schräg abfallende Sperrschieberfläche 9' zum Abstützen des Bügelsteges 17 (Fig. 7), was den Vorteil hat, dass auch bei Verschleiß der durch die Öffnungen 15', 15" geführten Achse 16 oder der Schuhspitzenachse 35 kein störendes Spiel auftritt, da durch die auf den Sperrschieber 8 wirkende Kraft der Feder 12 ein automatisches Nachjustieren erfolgt, so dass die Funktionalität der Bindung erhalten bleibt.

Bei einer vereinfachten Ausführungsform der Langlaufbindung nach den Fig. 10 bis 12 weist der Sperrteil 9A des Sperrschiebers 8A eine den Klauen 18, 18' der Klinke 17 entsprechende maulartige Aussparung 18AA zum Einrasten der Skischuhspitzenachse 35 auf. Bei diesem Sperrschieber 8A ist die Oberlippe 20A mit einer zur Skispitze hin abfallenden Schrägfläche 19AA versehen, auf welche der Skifahrer beim Einsteigen in die Bindung mit der Skischuhspitzenachse 35 aufsteigt und den Sperrschieber 8A gegen die Kraft der ihn belastenden Feder 12 zurückzieht (Fig. 11), so dass die Schuhachse 35 der Skischuhspitze in die Aussparung 18AA einrastet (Fig. 12). Bei dieser Ausbildung der Skibindung entfällt die Sperrklinke 17 nach Fig. 6. Das Öffnen der Bindung erfolgt in gleicher Weise wie bei der früheren Ausführungsform durch Niederdrücken der Klappe 4 durch den Skistock oder von Hand aus.

Gemäß einer Variante nach den Fig. 13 und 14 ist der Sperrschieber 8 mit einem im Wesentlichen S-förmig gekrümmten Sperrteil 9 versehen, welcher mit einer schrägen Ansatzfläche 9" versehen ist. Bei dieser Ausführungsform ist die Sperrklinke 17 durch eine um die Achse 16 gewundene Feder 32 belastet, welche die Tendenz hat, die Sperrklinke 17 in die Offenstellung, d.h. mit den maulförmigen Klauen 18, 18' schräg nach oben gerichtet zu drehen. Tritt der Skifahrer mit der Schuhspitzenachse 35 auf die Unterlippen 19A der Sperrklinke 17 in der in Fig. 14 dargestellten Lage auf, drückt er diese auf die schräge Fläche 9" des Sperrschiebers 8 und bewegt diesen gegen den Druck der ihn belastenden Feder 12 in der Richtung des Pfeiles C zur Skispitze hin. Nach Überschreiten des Scheitelpunktes kann der Sperrschieber 8 unter dem Druck der Feder 12 wieder nach rückwärts gleiten und verschließt damit die Bindung (Fig. 13). Das Öffnen der Bindung geschieht in der bereits beschriebenen Weise, d.h. durch Drücken auf die vordere Klappe 4, wodurch der Sperrschieber 8 nach vorne gezogen und die Sperrklinke 17 freigegeben wird und unter dem Einfluss der sie belastenden Feder 31 in die Ausgangsstellung zurückdreht, wobei der Sperrschieber 8 mit seiner Ansatzfläche 9", wie aus Fig. 14 ersichtlich, unter die Lippe 19A rutscht und die Sperrklinke 17 dadurch in der Offenstellung mit der maulförmigen Öffnung 18, 18' schräg nach oben gerichtet hält bis zum nächsten Einstieg durch den Skifahrer.

Selbstverständlich sind im Rahmen der Erfindung konstruktive Abänderungen vor allem des Sperrmechanismus denkbar.

## Patentansprüche

1. Langlaufbindung mit einem Step-in-Mechanismus für Skischuhe, die schuhspitzenseitig über einen sich quer zur Längsachse des Skis erstreckenden, im Skischuh befestigten Bolzen (35) in die Bindung einrastbar sind und einen in der Längsrichtung des Skis bewegbaren federbelasteten Schieber aufweisen, der einerseits mit einem Rast- und andererseits mit einem Auslösemechanismus in Verbidung steht und als Sperrschieber (8) mit einem nach oben abstehenden Sperrabschnitt (9) ausgebildet ist, wobei der im Skischuh befestigte Bolzen (35) in der Sperrstellung des Skischuhs am Ski an mindestens zwei in Abstand quer zur Skilängsrichtung angeordneten im Wesentlichen messerrückenbreiten Abstützflächen (30, 30') eines am Ski befestigten Lagerkörpers (26)aufliegt, welche von der Skispitze zugekehrten Wänden von nach oben offenen Lagermulden (28, 28') eines Bügels (13) gebildet sind, welcher im Lagerkörper (26) untergebracht ist und zur Aufnahme des im Skischuh befestigten Bolzens (35) in der Sperrstellung der Skibindung dient, **dadurch gekennzeichnet, dass** im Lagerkörper (26) eine gabelförmige Sperrklinke (17) um eine quer zur Laufrichtung verlaufende Achse (16) schwenkbar gelagert ist, welche zur Aufnahme der Schuhspitzenachse (35) dienende maulförmige Aussparungen (18, 18') aufweist, die jeweils zwei Begrenzungslippen besitzen, von welchen eine obere (20, 20') kürzer und eine untere (19A, 19A') länger ist und eine nach unten schräg abfallende Fläche zum Auftreten der Schuhachse besitzt (Fig. 6, 13 und 14).

2. Langlaufbindung nach Anspruch 1, **dadurch gekennzeichnet, dass** der Sperrschieber (8) mit einem im Querschnitt im Wesentlichen S-förmig gekrümmten Sperrabschnitt (9) versehen ist, welcher eine obere zur Sperrklinke (17) hin schräg abfallende Ansatzfläche (9") aufweist (Fig. 13 und 14).

## Claims

1. A cross-country ski binding having a step-in mechanism for a ski boot, the tip of which boot may engage the binding via a boot tip axis (35) mounted in the boot and extending across the longitudinal axis of the ski, the boot having a springloaded pusher movable in the longitudinal direction of the ski, which pusher is connected to a snap-in mechanism on the one hand and a release mechanism on the other hand and is formed as a locking slide (8) having a locking section (9) projecting upwards, with the boot tip axis (35) mounted in the boot resting, when the boot is locked to the ski, on at least two spaced resting surfaces (30, 30') of a bearing body (26) attached to the ski, said surfaces extending across the longitudinal direction of the ski, being essentially as thick as the blade of a knife and being formed by the ski-tip facing walls of open top bearing recesses (28, 28') of a bracket (13) housed in said bearing body (26) and serving to receive said boot tip axis (35) mounted in the boot when the binding is locked, **characterized in that** in said bearing body (26) a forked catch (17) is mounted pivotably around an axis (16) extending across the running direction, said catch (17) having jaw-shaped recesses (18, 18') for receiving the boot tip axis (35), said recesses having two limiting lips each, the upper one (20, 20') of said lips being shorter and the lower one (19A, 19A') being longer and having a surface sloping downwards to step on with the boot axis.

2. A cross-country ski binding according to claim 1, **characterized in that** said locking slide (8) has a locking section (9) having an essentially S-shaped cross locking section, which section has an upper abutment surface (9") sloping downwards towards said catch (17).

## Revendications

1. Une fixation de ski de fond pourvue d'un mécanisme à fixation rapide pour chaussures de ski qui sont susceptibles, du côté de la pointe de la chaussure, de s'engager par encliquetage au moyen d'un axe (35) fixé dans la chaussure de ski s'étendant perpendiculairement à l'axe longitudinal du ski, dans la fixation et qui présentent un coulisseau à sollicitation élastique et déplaçable selon la direction longitudinale du ski, ledit axe étant relié à l'un de ses côtés à un mécanisme d'encliquetage et à l'autre côté avec un mécanisme de libération et qui est réalisé sous forme d'un coulisseau de verrouillage (8) avec une section de verrouillage (9) s'étendant vers le haut, l'axe (35) étant fixé dans la chaussure de ski, dans la position de verrouillage de la chaussure de ski sur le ski, et étant supporté sur au moins deux surfaces de support (30, 30'), sensiblement de la largeur d'un dos de couteau disposées à distance perpendiculairement à la direction longitudinale du ski, d'un organe de support (26) fixé sur le ski, qui sont formées par les parois dirigées vers la pointe du ski de cavités de support (28, 28') ouvertes vers le haut d'un élément en forme de fourche (13) qui est logé dans l'organe de support (26) et qui sert à recevoir ledit axe (35) fixé dans la chaussure de ski dans la position de verrouillage de la fixation de ski, **caractérisé en ce que**, dans le corps de support (26) un cran de verrouillage en forme de fourche (17) est supporté de façon pivotant autour d'un axe (16) dirigé perpendiculairement à la direction de marche, et qui présente des évidements en forme d'embouchure (18, 18') servant à recevoir l'axe (35) de pointe de chaussure, les évidements présentant respectivement deux lèvres de limitation dont l'une, supérieure (20, 20') est plus courte et une autre (19A, 19A') est plus longue et qui présentent une surface inclinée obliquement vers le bas permettant l'introduction sur l'axe de chaussure (figure 6, 13 et 14).

2. La fixation de ski de fond selon la revendication 1, **caractérisé en ce que** le coulisseau de verrouillage (8) est muni d'une partie de verrouillage (9) présentant, en section transversale, une forme essentiellement incurvée en S, présentant une surface de contact (9") supérieure descendant obliquement en direction du cran de verrouillage (17).
